# EUROPÄISCHE PATENTSCHRIFT

(11) **EP 1 076 353 B1**
(45) Veröffentlichungstag und Bekanntmachung des Hinweises auf die Patenterteilung: **04.08.2004**
(21) Anmeldenummer: 00107219.8
(22) Anmeldetag: 01.04.2000
(51) Int. Cl.: H01J 61/12

(54) **Quecksilberfreie Metallhalogenidlampe**
Mercury-free metal halide lamp
Lampe aux halogènures métalliques sans mercure

(30) Priorität: 10.08.1999 DE 19937312
(43) Veröffentlichungstag der Anmeldung: 14.02.2001
(73) Patentinhaber: Patent-Treuhand-Gesellschaft für elektrische Glühlampen mbH, 81543 München (DE)
(72) Erfinder: Stockwald, Klaus, Dr., 81543 München (DE)

(56) Entgegenhaltungen:
- WO-A-98/45872
- DE-A- 19 731 168

## Beschreibung

### Technisches Gebiet

Die Erfindung betrifft eine Quecksilberfreie Metallhalogenidlampe gemäß dem Oberbegriff des Anspruchs 1. Es handelt sich dabei insbesondere um Lampen für die Lichtfarbe warmweiß (WDL) für die Allgemeinbeleuchtung, die insbesondere dimmfähig ist.

### Stand der Technik

Aus der DE-A 197 31 168 ist bereits eine Quecksilberfreie Metallhalogenidlampe bekannt, die zwei Gruppen von Metallhalogeniden verwendet, nämlich Spannungserzeuger, die hauptsächlich die Rolle des Quecksilbers übernehmen, sowie Lichterzeuger, insbesondere Seltenerdmetall. Damit werden warmweiße Lichtfarben um 3500 K angestrebt. Allerdings ist die Rotwiedergabe noch unbefriedigend, die durch Zugabe von Metallhalogeniden des Dy oder Al kontrolliert wird. Ähnliche Füllungssysteme sind auch in WO 99/05699 und EP-A 833 160 beschrieben.

Die WO 98/45872 beschreibt eine quecksilberhaltige Metallhalogenidlampe, deren Füllung im wesentlichen Na und Tl-haltige Metallhalogenide enthält. Hinzu kommen Dy- und Ca-Metallhalogenide. Diese Füllung bezieht sich auf eine neutralweiße Lichtfarbe von 3900 bis 4200 K.

Bei der Realisierung warmweißer und neutralweißer Lichtfarben ist die Verwendung von Natrium nachteilig, da es aufgrund seines kleinen lonenradius leicht diffundiert.

### Darstellung der Erfindung

Es ist Aufgabe der vorliegenden Erfindung, eine Metallhalogenidlampe gemäß dem Oberbegriff des Anspruchs 1 bereitzustellen, die nicht nur auf Quecksilber aus Umweltschutzgründen verzichtet, sondern auch die Benutzung von Natrium vollständig oder weitestgehend vermeidet um die damit verbundenen, wohlbekannten Schwierigkeiten zu umgehen. Insbesondere betrifft dies auch den Bau von einseitig gesokkelten Lampen (Problem der Photoionisation).

Diese Aufgabe wird durch die kennzeichnenden Merkmale des Anspruchs 1 gelöst. Besonders vorteilhafte Ausgestaltungen finden sich in den abhängigen Ansprüchen.

Erfindungsgemäß wird eine Quecksilberfreie Metallhalogenidlampe mit warmweißer Lichtfarbe und hohem Farbwiedergabeindex Ra vorgestellt, wobei die Lampe ein Entladungsgefäß umfaßt, in das Elektroden vakuumdicht eingeführt sind und mit einer ionisierbaren Füllung im Entladungsgefäß. Die Füllung umfaßt folgende Komponenten:
ein Edelgas, das als Puffergas wirkt,
eine erste Gruppe von Metallhalogeniden (MH), deren Siedepunkt oberhalb 1000 °C (bevorzugt oberhalb 1150 °C) liegt, wobei die erste Gruppe als Metalle zumindest Dy und Ca in gleichzeitiger Verwendung umfaßt, und wobei das molare Verhältnis der beiden Metallhalogenide Ca-MH:Dy-MH zwischen 0,1 und 10, bevorzugt zwischen 0,2 und 5, liegt; es handelt sich hier um schwerflüchtige Komponenten, die gesättigt vorliegen;
eine zweite Gruppe von Metallhalogeniden, deren Siedepunkt unterhalb 1000 °C (bevorzugt unter 900 °C) liegt, wobei die zweite Gruppe als Metalle zumindest eines der Elemente In, Zn, Hf, Zr umfaßt; es handelt sich hier um flüchtige Komponenten, die meist ungesättigt vorliegen);
wobei die Gesamtfüllmenge der ersten Gruppe Metallhalogenide zwischen 5 und 100 µmol/cm³ beträgt;
wobei die Gesamtfüllmenge der zweiten Gruppe Metallhalogenide zwischen 1 und 50 µmol/cm³ beträgt;
wobei die Farbtemperatur zwischen 2700 und 3500 K liegt;
wobei der allgemeine Farbwiedergabeindex mindestes Ra = 90 beträgt, während gleichzeitig der Rotwiedergabeindex mindestens R9 = 60 beträgt.

Bevorzugt liegt das molare Verhältnis der beiden Metallhalogenide Ca-MH:Dy-MH zwischen 0,3 und 4. Die zweite Gruppe umfaßt bevorzugt zusätzlich ein Metallhalogenid des Tl in einer Menge von bis zu 30 µmol/cm³, bevorzugt 5 bis 25 µmol/cm³.

Des weiteren kann die erste Gruppe auch ein Metallhalogenid des Na einschließen in einem Anteil von bis zu 30 Mol.-%, bevorzugt von höchstens 5 Mol.-%, an der Gesamtmenge.

Bevorzugt umfaßt die erste Gruppe zusätzlich ein Metallhalogenid des Cs in einer Menge von bis zu 40 µmol/cm³, bevorzugt 5 bis 30 µmol/cm³. Außerdem beträgt der Kaltfülldruck des Edelgases vorteilhaft zwischen 100 und 10 000 mbar.

Die Mitglieder der zweiten Gruppe können zusätzlich als Metalle in einem Anteil bis zu 30 Mol.-% zugegeben werden. Außerdem können zusätzlich mindestens ein elementares Metall oder ein Metallhalogenid der Metalle Al, Ga, Sn, Mg, Mn, Sb, Bi, Sc zur zweiten Gruppe zugegeben wird und zwar insgesamt zusätzlich bis zu einem Anteil bis zu 40 Mol.-%.

Des weiteren kann zusätzlich mindestens ein Metallhalogenid der Metalle Sr, Ba, Li und /oder der Seltenerdmetalle zur ersten Gruppe zugegeben werden und zwar insgesamt zusätzlich bis zu einem Anteil bis zu 30 Mol.-%.

Vorzugsweise ist das Entladungsgefäß keramisch und hat ein typisches Verhältnis der inneren Longitudinal/ Lateral-Maximaldimensionen von höchstens 3,5.

Vorteilhaft ist die Dimensionierung der Innenwandoberfläche so gewählt, daß im Betrieb eine innere Wandbelastung von 10 bis 60 W/cm² herrscht.

Die Hg-freie Füllung ist im wesentlichen eine Na-arme Füllung (bevorzugt höchstens 5 Mol.-% Na-Halogenid im Füllungsanteil mit Siedepunkt > 1000 °C). Ihre Zusammensetzung ist so gewählt, daß mindestens Dy-Halogenid und Ca-Halogenid als Füllungsbestandteile im Anteil der Füllungssubstanzen mit Siedepunkt >1000°C enthalten sind, und daß mindestens ein Metallhalogenid MH mit Siedepunkt < 1000°C enthalten ist, welches aus der Gruppe In, Zn, Hf, Zr ausgewählt ist.

Insbesondere dann, wenn das Verhältnis Ca-MH/DyMH > 2 ist (insbesondere bei Werten > 4), kann es vorteilhaft sein, weitere Metallhalogenide der Füllung hinzuzufügen, bevorzugt die weiter unten erwähnten Lanthanide in einem Anteil von bis zu 25 Mol.-%, um den Überhang im roten Spektralbereich, hervorgerufen durch den Anteil an CaJ₂, auszugleichen.

Die Gesamtfüllmenge der ersten Gruppe im Entladungsgefäß soll CaX2 +DyX3 = 5-100 µmol/ccm betragen (X ist ein beliebiges Halogenid ausgewählt aus J, Br und Cl). Weiterhin soll die Gesamtfüllmenge der zweiten Gruppe, betreffend Metallhalogenide MeXₙ der Metalle In, Zn, Hf, Zr insgesamt MeXₙ = 1 - 50 µmol/cm³ betragen. Falls dieser Wert kleiner gewählt wird, liegt der Spannungsgradient unter 50 V/cm, was nicht praktikabel ist.

Bevorzugt liegt die Zugabe an TI-MH im Bereich TIX = 5-30 µmol/ccm. Die optimale Menge ist abhängig von anderen Bestandteilen zu wählen um kleinste Abweichung vom Planckschen Kurvenzug zu erzielen.

Die spektrale Emission der Lichtquelle liegt im warmweissen Spektralbereich zwischen 2700 K und 3500 K, und der allgemeine Farbwiedergabeindex ist bevorzugt Ra > 90, wobei der Rotwiedergabeindex des gesättigten Rot bei R9 > 60 liegt.

Ein besonders beachtenswertes Merkmal der vorliegende Erfindung liegt darin, daß eine hervorragende Konstanz der Farbwiedergabe auch beim Dimmen der Lampe auf ca. 50% der Lampenleistung erhalten bleibt. Bisherige Füllungen eigneten sich nicht zum Dimmen. Dies liegt an der ausgewogenen Mischung zwischen Dy und Ca in Verbindung mit der Möglichkeit, das Ca (und evtl. auch Cs) in der Dampfphase durch Molekülbildung (Bildung von Komplexen) anzureichern. Dieser Mechanismus ist bei Quecksilberfreien Füllungen besonders effektiv. Dadurch wird eine Leistungsunabhängigkeit der spektralen Emissionsverteilung im sichtbaren Spektralbereich erzielt, entsprechend einer ausgeprägten Dimmfähigkeit.

Die Lampenfüllung kann Cs-Halogenid im Füllungsbestandteil der Füllungssubstanzen mit Siedepunkt >1000°C in einer Mol-%-Konzentration vorzugsweise zwischen 10-50 % enthalten, wobei die Gesamtmenge des CsX typisch zwischen 5-40 µmol/cm³ liegt. Denn CsX verbessert die Bogenstabilität und erhöht die Lichtausbeute.

Zusätzlich kann die Lampenfüllung mindestens ein Metallhalogenid mit Siedepunkt < 1000°C beinhaltet, das aus der Gruppe Al, Ga, Sn, Mg, Mn, Sb, Bi, Sc hervorgeht, Diese Substanzen können zur exakten Spannungseinstellung zugemischt werden; einige Substanzen eignen sich auch zur Beeinflussung der spektralen Emissionsverteilung.

In einer weiteren Ausführungsform kann die Lampenfüllung zusätzlich mindestens ein elementares Metall beinhalten, das aus der Gruppe Tl, In, Zn, Al, Ga, Sn, Mg, Mn, Sb, Bi, Sc hervorgeht, wobei die Füllmenge im Bereich zwischen 0.5-50 µmol/cm³ liegt. Diese Substanzen können zur Verbesserung des elektrischen Verhaltens zugemischt werden, beispielsweise dienen sie zur Minimierung von Wiederzündspitzen.

Der optionale Anteil von Na-Halogenid kann bis zu 30 Mol.-% des Füllungsanteils der Füllungsbestandteile enthalten ist, die einen Siedepunkt >1000°C besitzen. Zwar verschlechtert NaJ typischerweise das Dimmungsverhalten bzgl. Konstanz der Farbwiedergabe, es kann aber zu einer Erhöhung der Lichtausbeute zugemischt werden.

In einer weiteren bevorzugten Ausführungsform kann im Füllungsanteil mit Siedepunkt >1000°C zusätzlich mindestens ein Halogenid der Lanthanide und aus der Gruppe Sr und Ba und Li , typ. im Mol-Konzentrationsanteil bis 35 Mol.-% enthalten sein. Diese Substanzen werden zur Optimierung der spektralen Verteilung im visuellen Spektralbereich zugemischt, z. B.: Sr, Ba und Li für weitere Verbesserung der Emission im roten, Lanthanide im blauen und grünen Spektralbereich.

Bevorzugt besteht die ionisierbare Füllung aus mindestens einem Edelgas (Ar, Kr, Xe) mit einem Kaltfülldruck von 100-10000 mbar. Mit einem Kaltfülldruck von typisch mehr als 500 mbar Ar ist insbesondere eine verlängerte Lebensdauer möglich. Unter 100 mbar tritt eine zu starke Elektrodenbelastung während der Anlaufphase der Lampe auf, was zu schlechtem Maintenance-Verhalten führt.

### Figuren

Im folgenden soll die Erfindung anhand mehrerer Ausführungsbeispiele näher erläutert werden. Es zeigen:
- Figur 1: eine Metallhalogenidlampe mit keramischem Entladungsgefäß;
- Figur 2: ein Spektrum einer Metallhalogenidlampe;
- Figur 3: eine Darstellung des Ra, R9 und der Farbtemperatur in Abhängigkeit vom Dimmgrad für das erste Ausführungsbeispiel;
- Figur 4: die Farbkoordinaten als Funktion des Dimmgrades für das erste Ausführungsbeispiel;
- Figur 5: ein zweites Ausführungsbeispiel eines Spektrums einer Metallhalogenidlampe;
- Figur 6: eine Darstellung des Ra, R9 und der Farbtemperatur in Abhängigkeit vom Dimmgrad für das zweite Ausführungsbeispiel;
- Figur 7: die Farbkoordinaten als Funktion des Dimmgrades für das erste Ausführungsbeispiel;
- Figur 8: ein drittes Ausführungsbeispiel eines Spektrums einer Metallhalogenidlampe;
- Figur 9: eine Darstellung des Ra, R9 und der Farbtemperatur in Abhängigkeit vom Dimmgrad für das dritte Ausführungsbeispiel;
- Figur 10: die Farbkoordinaten als Funktion des Dimmgrades für das dritte Ausführungsbeispiel.

### Beschreibung der Zeichnungen

In Figur 1 ist schematisch eine Metallhalogenidlampe mit einer Leistung von 70 W dargestellt. Sie besteht aus einem eine Lampenachse definierenden zylindrischen Außenkolben 1 aus Quarzglas, der zweiseitig gequetscht (2) und gesockelt (3) ist. Das axial angeordnete Entladungsgefäß 4 aus Al₂O₃-Keramik bildet ein Ellipsoid und ist in der Mitte 5 ausgebaucht und besitzt zwei zylindrische Enden 6a und 6b. Es kann aber auch zylindrisch sein mit länglichen Kapillarrohren als Stopfen. Das Entladungsgefäß ist mittels zweier Stromzuführungen 7, die mit den Sockelteilen 3 über Folien 8 verbunden sind, im Außenkolben 1 gehaltert. Die Stromzuführungen 7 sind mit Durchführungen 9, 10 verschweißt, die jeweils in einem Endstopfen 11 am Ende des Entladungsgefäßes eingepaßt sind.

Die Durchführungen 9, 10 sind beispielsweise Molybdän-Stifte. Beide Durchführungen 9, 10 stehen am Stopfen 11 beidseitig über und haltern entladungsseitig Elektroden 14, bestehend aus einem Elektrodenschaft 15 aus Wolfram und einer am entladungsseitigen Ende aufgeschobenen Wendel 16. Die Durchführung 9, 10 ist jeweils mit dem Elektrodenschaft 15 sowie mit der äußeren Stromzuführung 7 stumpf verschweißt.

Die Endstopfen 11 bestehen im wesentlichen aus einem an sich bekannten Cermet mit der keramischen Komponente Al₂O₃ und der metallischen Komponente Wolfram oder auch Molybdän.

Am zweiten Ende 6b ist außerdem im Stopfen 11 eine achsparallele Bohrung 12 vorgesehen, die zum Evakuieren und Füllen des Entladungsgefäßes in an sich bekannter Weise dient. Diese Bohrung 12 wird nach dem Füllen mittels eines Stiftes 13 verschlossen. Grundsätzlich kann aber auch jede andere bekannte Konstruktion für das keramische Entladungsgefäß und für die Technik des Verschließens gewählt werden.

Die Füllung des Entladungsgefäßes besteht aus einem inerten Zündgas/Puffergas, hier Argon mit 250 mbar Kaltfülldruck und aus diversen Zusätzen an Metallhalogeniden.

Drei Beispiele der erfindungsgemäßen Füllungen sind in Tab. 1 gezeigt. Außerdem sind in den letzten beiden Spalten die Siedepunkte der Metallhalogenide angegeben. In allen Fällen hat das elliptisch geformte keramische Entladungsgefäß ein inneres Volumen von 0,32 cm³ und eine innere Oberfläche von 2,35 cm² bei einer Bogenlänge von 9 mm.

Die Brennspannung betrug im ersten Ausführungsbeispiel etwa 60 V. Das molare Verhältnis CaMH:DyMH beträgt hier 60:15=4,0. Damit ließ sich eine 70 W WDL Metallhalogenidlampe realisieren, deren Emissionsspektrum von den CaJ₂- Banden dominiert ist (Figur 2). Sie liegen im roten Spektralbereich zwischen 626 und 642 nm.

Wie Figur 3 zeigt, ist die Lichtausbeute 50 Im/W. Der Farbwiedergabeindex Ra und der R9-Wert liegen knapp unter 100. Diese sehr guten Werte sind unabhängig von einer Dimmung auf bis herab zu 50% der vollen Leistung, wie Figur 2 und 3 erkenne läßt, wo als Dimmparameter die Wandbelastung zwischen 20, 30 und 40 W/cm² variiert (entsprechend 50%, 75% und 100% Dimmgrad). Daher ist diese Lampe sehr gut als Ersatz für Glühlampen geeignet. Die Farbtemperatur Tₙ läßt sich durch das Dimmen stufenlos zwischen 3400 und 2950 K regeln. Die Änderung der Farbkoordinaten x und y beim Dimmen folgt fast exakt entlang der Planck-Kurve (Figur 4). Dabei spielt die richtige Menge der Zugabe an TIJ eine wichtige Rolle. Dieser Befund ist außerordentlich vorteilhaft im Vergleich zu bisherigen Füllungen.

Im zweiten Ausführungsbeispiel, dessen Spektrum in Figur 5 gezeigt ist, betrug die Brennspannung 80 V. Das molare Verhältnis CaMH:DyMH = 29:39 = 0,74. Der R9-Index variiert gemäß Figur 6 zwischen 60 und 85, je nach Dimmung, der Ra lag immer deutlich über 90, die Farbtemperatur lag beim Dimmen zwischen 50 und 100% fast konstant bei etwa 3100 K. Der R9-Wert liegt bei etwa 50 bei einer niedrigen Dimmung nahe 50% (entsprechend einer Wandbelastung von 20 W/cm²), jedoch ziemlich hoch, bei 75 bis 80 bei hoher Dimmung bis 100% der möglichen Leistung (Wandbelastung von typisch 32 W/cm²). Die Farbkoordinaten x und y zeigt Figur 7.

In einem dritten Ausführungsbeispiel, dessen Spektrum in Figur 8 gezeigt ist, betrug die Brennspannung 73 V. Das molare Verhältnis CaMH:DyMH = 30:45 = 0,67. Zur Spannungsanpassung wurde ein Gemisch aus InJ und HfBr₄ verwendet. Beim Dimmen (Figur 9) zeigt sich ein sehr stabiles Verhalten: Alle Farbindices (Ra und R9) zeigen ein nahezu konstantes Verhalten und nahezu keine Abhängigkeit vom Dimmgrad. Der Rotwert R9 ist deutlich oberhalb 70 und der Ra liegt bei etwa 95. Die Farbkoordinaten x und y (Figur 10) liegen bei Dimmung auf konstanter Farbtemperatur von etwa 3000 K.

In allen Ausführungsbeispielen betrug für das Entladungsgefäß, das ein Ellipsoid darstellt, das Verhältnis der inneren Longitudinal- zu Lateral-Dimension etwa 1,7. Die innere axiale Länge war 12 mm (als Gesamtlänge der einbeschriebenen Ellipse (gestrichelt in Figur 1 dargestellt) interpretiert), der innere maximale Durchmesser des kreisförmig ausgebauchten Entladungsgefäßes quer zur Lampenachse betrug 7 mm.

## Patentansprüche

1. Quecksilberfreie Metallhalogenidlampe mit warmweißer Lichtfarbe und hohem Farbwiedergabeindex Ra, wobei die Lampe ein Entladungsgefäß umfaßt, in das Elektroden vakuumdicht eingeführt sind und mit einer ionisierbaren Füllung im Entladungsgefäß, **dadurch gekennzeichnet, daß** die Füllung folgende Komponenten umfaßt:
ein Edelgas, das als Puffergas wirkt,
eine erste Gruppe von Metallhalogeniden (MH), deren Siedepunkt oberhalb 1000 °C liegt, wobei die erste Gruppe als Metalle zumindest Dy und Ca in gleichzeitiger Verwendung umfaßt, und wobei das molare Verhältnis der beiden Metallhalogenide Ca-MH:Dy-MH zwischen 0,1 und 10 liegt;
eine zweite Gruppe von Metallhalogeniden, deren Siedepunkt unterhalb 1000 °C liegt, wobei die zweite Gruppe als Metalle zumindest eines der Elemente In, Zn, Hf, Zr umfaßt;
wobei die Gesamtfüllmenge der ersten Gruppe Metallhalogenide zwischen 5 und 100 µmol/cm³ beträgt;
wobei die Gesamtfüllmenge der zweiten Gruppe Metallhalogenide zwischen 1 und 50 µmol/cm³ beträgt;
wobei die Farbtemperatur zwischen 2700 und 3500 K liegt;
wobei der allgemeine Farbwiedergabeindex mindestes Ra = 90 beträgt, während gleichzeitig der Rotwiedergabeindex mindestens R9 = 60 beträgt.

2. Quecksilberfreie Metallhalogenidlampe nach Anspruch 1, **dadurch gekennzeichnet, daß** das molare Verhältnis der beiden Metallhalogenide Ca-MH:Dy-MH zwischen 0,2 und 5 liegt.

3. Quecksilberfreie Metallhalogenidlampe nach Anspruch 1, **dadurch gekennzeichnet, daß** die zweite Gruppe zusätzlich ein Metallhalogenid des Tl umfaßt in einer Menge von bis zu 30 µmol/cm³, bevorzugt 5 bis 25 µmol/cm³.

4. Quecksilberfreie Metallhalogenidlampe nach Anspruch 1, **dadurch gekennzeichnet, daß** die erste Gruppe auch ein Metallhalogenid des Na einschließt in einem Anteil von bis zu 30 Mol.-%, bevorzugt von höchstens 5 Mol.-%, an der Gesamtmenge.

5. Quecksilberfreie Metallhalogenidlampe nach Anspruch 1, **dadurch gekennzeichnet, daß** die erste Gruppe zusätzlich ein Metallhalogenid des Cs umfaßt in einer Menge von bis zu 40 µmol/cm³, bevorzugt 5 bis 30 µmol/cm³.

6. Quecksilberfreie Metallhalogenidlampe nach Anspruch 1, **dadurch gekennzeichnet, daß** der Kaltfülldruck des Edelgases zwischen 100 und 10 000 mbar beträgt.

7. Quecksilberfreie Metallhalogenidlampe nach Anspruch 1, **dadurch gekennzeichnet, daß** die Mitglieder der zweiten Gruppe zusätzlich als Metalle in einem Anteil bis zu 30 Mol.-% zugegeben werden.

8. Quecksilberfreie Metallhalogenidlampe nach Anspruch 1, **dadurch gekennzeichnet, daß** zusätzlich mindestens ein Metallhalogenid der Metalle Al, Ga, Sn, Mg, Mn, Sb, Bi, Sc zur zweiten Gruppe zugegeben wird und zwar insgesamt zusätzlich bis zu einem Anteil bis zu 40 Mol.-%.

9. Quecksilberfreie Metallhalogenidlampe nach Anspruch 1, **dadurch gekennzeichnet, daß** zusätzlich mindestens ein Metallhalogenid der Metalle Sr, Ba, Li und /oder der Seltenerdmetalle zur ersten Gruppe zugegeben wird und zwar insgesamt zusätzlich bis zu einem Anteil bis zu 30 Mol.-%.

10. Quecksilberfreie Metallhalogenidlampe nach Anspruch 1, **dadurch gekennzeichnet, daß** das vorzugsweise keramische Entladungsgefäß ein typisches Verhältnis zwischen der inneren Longitudinal- und Lateral-Maximaldimensionen von höchstens 3.5 besitzt.

11. Quecksilberfreie Metallhalogenidlampe nach Anspruch 1, **dadurch gekennzeichnet, daß** die Innenwandoberfläche des Entladungsgefäßes so dimensioniert ist, daß eine Wandbelastung von 10-60 W/cm² herrscht.

## Claims

1. Mercury-free metal halide lamp with a warm white luminous colour and a high colour rendering index Ra, the lamp comprising a discharge vessel into which electrodes are introduced in a vacuum-tight manner and with an ionizable fill in the discharge vessel, **characterized in that** the fill comprises the following components:
- an inert gas which acts as a buffer gas,
- a first group of metal halides (MH), the boiling point of which is over 1000°C, the first group comprising at least Dy and Ca used simultaneously as metals, and the molar ratio of the two metal halides Ca-MH:Dy-MH being between 0.1 and 10;
- a second group of metal halides, the boiling point of which is below 1000°C, the second group comprising at least one of the elements In, Zn, Hf, Zr as metals;
- the total fill quantity of the first group of metal halides being between 5 and 100 µmol/cm³;
- the total fill quantity of the second group of metal halides being between 1 and 50 µmol/cm³;
- the colour temperature being between 2700 and 3500 K;
- the general colour rendering index being at least Ra = 90, while at the same time the red rendering index is at least R9 = 60.

2. Mercury-free metal halide lamp according to Claim 1, **characterized in that** the molar ratio of the two metal halides Ca-MH:Dy-MH is between 0.2 and 5.

3. Mercury-free metal halide lamp according to Claim 1, **characterized in that** the second group additionally comprises a metal halide of Tl in an amount of up to 30 µmol/cm³, preferably 5 to 25 µmol/cm³.

4. Mercury-free metal halide lamp according to Claim 1, **characterized in that** the first group also includes a metal halide of Na in a proportion of up to 30 mol%, preferably of at most 5 mol%, of the total quantity.

5. Mercury-free metal halide lamp according to Claim 1, **characterized in that** the first group additionally comprises a metal halide of Cs in an amount of up to 40 µmol/cm³, preferably 5 to 30 µmol/cm³.

6. Mercury-free metal halide lamp according to Claim 1, **characterized in that** the cold filling pressure of the inert gas is between 100 and 10,000 mbar.

7. Mercury-free metal halide lamp according to Claim 1, **characterized in that** the members of the second group are additionally added as metals in a proportion of up to 30 mol%.

8. Mercury-free metal halide lamp according to Claim 1, **characterized in that** at least one metal halide of the metals Al, Ga, Sn, Mg, Mn, Sb, Bi, Sc is additionally added to the second group, specifically in total in an additional proportion of up to 40 mol%.

9. Mercury-free metal halide lamp according to Claim 1, **characterized in that** at least one metal halide of the metals Sr, Ba, Li and/or the rare-earth elements is additionally added to the first group, specifically in total in an additional proportion of up to 30 mol%.

10. Mercury-free metal halide lamp according to Claim 1, **characterized in that** the preferably ceramic discharge vessel has a typical ratio between the maximum internal longitudinal and lateral dimensions of at most 3.5.

11. Mercury-free metal halide lamp according to Claim 1, **characterized in that** the inner wall surface of the discharge vessel is dimensioned in such a way that a wall loading of 10-60 W/cm² prevails.

## Revendications

1. Lampe aux ha!ogénures métalliques sans mercure à couleur de lumière blanche chaude et à grand indice Ra de rendu des couleurs, la lampe comprenant une enceinte de décharge dans laquelle des électrodes sont introduites d'une manière étanche au vide et comprenant une atmosphère ionisable dans l'enceinte de décharge, **caractérisée en ce que** l'atmosphère comprend les constituants suivants :
un gaz rare qui sert de gaz tampon ;
un premier groupe d'halogénures métalliques (MH) dont le point d'ébullition est supérieur à 1 000°C, le premier groupe comprenant comme métaux au moins Dy et Ca en utilisation simultanée, et le rapport molaire des deux halogénures métalliques Ca-MH:Dy-MH étant compris entre 0,1 et 10 ;
un deuxième groupe d'halogénures métalliques dont le point d'ébullition est inférieur à 1 000°C, le deuxième groupe comprenant comme métaux au moins l'un des éléments In, Zn, Hf, Zr ;
la quantité totale d'halogénures métalliques du premier groupe étant comprise entre 5 et 100 µmoles/cm³ ;
la quantité totale d'halogénures métalliques du deuxième groupe étant comprise entre 1 et 50 µmoles/cm³ ;
la température de couleur étant comprise entre 2 700 et 3 500 K ;
l'indice général de rendu des couleurs étant égal au moins à Ra = 90, tandis que dans le même temps l'indice de rendu du rouge est au moins égal à R9 = 60.

2. Lampe aux halogénures métalliques sans mercure suivant la revendication 1, **caractérisée en ce que** le rapport molaire des deux halogénures métalliques Ca-MH:Dy-MH est compris entre 0,2 et 5.

3. Lampe aux halogénures métalliques sans mercure suivant la revendication 1, **caractérisée en ce que** le deuxième groupe comprend, en outre, un halogénure métallique du TI en une quantité allant jusqu'à 30 µmoles/cm³, de préférence comprise entre 5 et 25 µmoles/cm³.

4. Lampe aux halogénures métalliques sans mercure suivant la revendication 1, **caractérisée en ce que** le premier groupe renferme aussi un halogénure métallique du Na en une proportion allant jusqu'à 30 % en mole, de préférence d'au plus 5 % en mole de la quantité totale.

5. Lampe aux halogénures métalliques sans mercure suivant la revendication 1, **caractérisée en ce que** le premier groupe comprend, en outre, un halogénure métallique du Cs en une quantité allant jusqu'à 40 µmoles/cm³, de préférence comprise entre 5 et 30 µmoles/cm³.

6. Lampe aux halogénures métalliques sans mercure suivant la revendication 1, **caractérisée en ce que** la pression de remplissage à froid du gaz rare est comprise entre 100 et 10 000 mbar.

7. Lampe aux halogénures métalliques sans mercure suivant la revendication 1, **caractérisée en ce que** les membres du deuxième groupe sont ajoutés, en outre, sous la forme de métaux en une proportion allant jusqu'à 30 % en mole.

8. Lampe aux halogénures métalliques sans mercure suivant la revendication 1, **caractérisée en ce qu'**au moins un halogénure métallique des métaux Al, Ga, Sn, Mg, Mn, Sb, Bi, Sc est ajouté, en outre, au deuxième groupe et cela en tout, en outre, jusqu'à une proportion allant jusqu'à 40 % en mole.

9. Lampe aux halogénures métalliques sans mercure suivant la revendication 1, **caractérisée en ce qu'**au moins un halogénure métallique des métaux Sr, Ba, Li et/ou des métaux des terres rares est ajouté, en outre, au premier groupe et cela en tout, en outre, jusqu'à une proportion allant jusqu'à 30 % en mole.

10. Lampe aux halogénures métalliques sans mercure suivant la revendication 1, **caractérisée en ce que** l'enceinte de décharge, de préférence en céramique, a un rapport typique entre les dimensions maximums intérieures longitudinale et latérale de 3,5 au plus.

11. Lampe aux halogénures métalliques sans mercure suivant la revendication 1, **caractérisée en ce que** la surface de paroi intérieure de l'enceinte de décharge a des dimensions telles qu'il règne une charge de paroi de 10 à 60 W/cm².
